# EUROPÄISCHE PATENTSCHRIFT

(11) **EP 0 590 164 B1**
(45) Veröffentlichungstag und Bekanntmachung des Hinweises auf die Patenterteilung: **11.12.1996**
(21) Anmeldenummer: 92116181.6
(22) Anmeldetag: 22.09.1992
(51) Int. Cl.: B41C 1/14

(54) **Verfahren und Vorrichtung zur Herstellung von Druckschablonen**
Method and apparatus for producing stencil printing masters
Procédé et dispositif pour fabriquer des matrices d'impression par stencil

(43) Veröffentlichungstag der Anmeldung: 06.04.1994
(62) Teilanmeldung aus: 95119508.0
(73) Patentinhaber: Schablonentechnik Kufstein Aktiengesellschaft, A-6330 Kufstein (AT)
(72) Erfinder: Fischer, Hans, A-6300 Wörgl (AT)
(74) Vertreter: TER MEER - MÜLLER - STEINMEISTER & PARTNER

(56) Entgegenhaltungen:
- EP-A- 0 427 004
- EP-A- 0 492 351
- GB-A- 2 209 018
- US-A- 5 072 671

## Beschreibung

Die Erfindung betrifft ein Verfahren zur Herstellung von Druckschablonen gemäß dem Oberbegriff des Patentanspruchs 1 sowie eine Vorrichtung zur Herstellung von Druckschablonen gemäß dem Oberbegriff des Patentanspruchs 16.

Bei den genannten Druckschablonen handelt es sich gewöhnlich um dünne Siebe, die eben oder zylinderförmig ausgebildet sind und eine Bemusterung aufweisen, welche zumeist in druckfarbenbeständigem Lack ausgeführt wird. Es ist bekannt, solche Druckschablonen dadurch herzustellen, daß man die Siebe mit lichtempfindlichen Lacken beschichtet, diese sogenannten Fotolacke mit einem Muster belichtet und anschließend entwickelt. Man unterscheidet Negativ- oder Positivlacke, je nachdem, ob die belichteten Stellen nach der Entwicklung stehengeblieben sind oder durch den Entwicklungsprozeß entfernt wurden. Die Belichtung kann hierbei aufkonventionelle Art über einen Großfilm erfolgen oder mittels einer Optik aufprojeziert werden. Auch ist es bekannt, die Siebe mit einem leicht abdampfbaren Lack zu überziehen und diesen Lack anschließend mit einem fokussierten Laserstrahl thermisch oder photolytisch abzutragen.

Aus der EP-A-0 427 004 ist es bereits zur Herstellung von Druckschablonen bekannt, einen siebförmigen Hohlzylinder außen mit einer Lackschicht zu beschichten und diese gemäß einem gewünschten Muster mittels eines Lasers zu belichten. Die belichteten Stellen härten durch Vernetzung aus und verbleiben somit auf der Zylinderoberfläche, wenn die Lackschicht in einem nächsten Schritt entwickelt wird.

Aus der EP-A-0 492 351 ist es darüber hinaus bekannt, zur Herstellung flacher Druckschablonen zunächst ein zylindrisches Sieb vollständig mit einer unbelichteten Emulsionsschicht zu versehen und auf diese unbelichtete Emulsionsschicht ein Muster aufzudrucken, beispielsweise mit Hilfe eines Tintenstrahldruckers. Anschließend erfolgt eine Belichtung der gesamten Schicht unter Verwendung des aufgedruckten Musters als Belichtungsmaske. Danach wird entwickelt.

Alle diese Verfahren haben aber technologische oder kostenmäßige Nachteile. Die photochemischen Verfahren sind sehr stark umweltbelastend, da nicht nur Lack ausgewaschen werden muß und somit Wasser verschmutzt wird, sondern es fallen auch chemisch belastete Abwässer bei der Herstellung der Großfilme an. Die lasertechnischen Verfahren belasten demgegenüber durch die Abdampfung von Teilen der Lackschicht die Abluft und in beiden Fällen sind aufwendige Apparaturen entweder für die Herstellung der Großfilme notwendig oder aber es ist ein kostenintensiver Leistungslaser erforderlich.

Der Erfindung liegt die Aufgabe zugrunde, die oben genannten Nachteile zu überwinden und ein Verfahren zur Herstellung von Druckschablonen zu schaffen, bei dem keine umweltbelastenden Stoffe mehr abfallen. Die zur Herstellung der Druckschablonen erforderlichen Verfahrensschritte sowie die notwendige Menge an Material zur Bildung der Abdeckschicht sollen darüber hinaus auf ein Minimum reduziert werden.

Ziel der Erfindung ist es ferner, eine zur Durchführung dieses Verfahrens geeignete Vorrichtung anzugeben.

Die verfahrensseitige Lösung der gestellten Aufgabe findet sich im kennzeichnenden Teil des Patentanspruchs 1, während der kennzeichnende Teil des Patentanspruchs 16 die vorrichtungsseitige Lösung der gestellten Aufgabe enthält.

Vorteilhafte Ausgestaltungen der Erfindung sind in jeweils nachgeordneten Unteransprüchen zu entnehmen.

Ein Verfahren zur Herstellung von Druckschablonen, bei dem eine Abdeckschicht auf ein feinmaschiges Sieb aufgebracht wird, zeichnet sich erfindungsgemäß dadurch aus, daß die Abdeckschicht unter Verwendung wenigstens einer Düse sowie in Übereinstimmung mit einem gewünschten Druckmuster nur bereichsweise auf das Sieb aufgespritzt wird.

Die zur Bildung der Abdeckschicht erforderliche Abdeckflüssigkeit wird mit anderen Worten nur an jenen Stellen auf das Sieb aufgebracht, die fuhr den Druck nicht benötigt werden. Die für den Druck erforderlichen Stellen des Siebes bleiben frei, so daß hier die Druckflüssigkeit ungehindert aus dem Innern des Siebes nach außen austreten kann. Das Verfahren kommt mit einem Minimum an Abdeckflüssigkeit aus, so daß es relativ kostengünstig durchgeführt werden kann. Ein bereichsweises Abtragen der Abdeckschicht nach deren Aufbringung auf das Sieb ist, wie im konventionellen Fall, nicht mehr erforderlich, so daß das erfindungsgemäße Verfahren auch ausgesprochen umweltfreundlich und zeitsparend ist.

Die genannten Siebe können flache Siebe oder zylinderförmige Siebe sein. Im Falle von flachen Sieben können diese z. B. flächendeckend nach Art eines Mäanders abgefahren werden, um die Abdeckschicht an den gewünschten Stellen des Siebes aufzubringen. Flache Siebe können zu diesem Zweck aber auch In zylinderförmige Siebe überführt werden, indem sie um eine kreiszylindrische Matrize herumgewickelt werden.

Vorzugsweise werden Siebe in Zylinderform verwendet, wobei das Aufspritzen der Abdeckschicht bei Drehung des Siebes um seine Zylinderachse und unter Verschiebung der Düse parallel zur Zylinderachse erfolgt. Hierbei werden die Drehlage der Druckschablone und die Stellung der Düse in Achsrichtung ständig registriert, um Positionen auf der Zylinderoberfläche bestimmen zu können, an denen in Übereinstimmung mit einem gewünschten Druckmuster Material zur Bildung der Abdeckschicht aufgespritzt werden soll oder nicht.

Nach einer vorteilhaften Weiterbildung der Erfindung wird die Abdeckschicht unter einer Richtung auf das Sieb aufgespritzt, die gegenüber der Normalen der Sieboberfläche im Auftreffpunkt geneigt ist. Das Abdeckmaterial wird dadurch daran gehindert, durch Poren des Siebes hindurchzutreten, da sich in Richtung der Flugbahn des Abdeckmaterials stets eine Materialwand befindet. Es gelangt somit weniger Abdeckmaterial ins Innere des Siebes, was zu einer weiteren Reduzierung der zur Bildung der Abdeckschicht benötigten Abdeckmaterialmenge führt. Die Drehrichtung des Siebes kann dabei so gewählt sein, daß die Relativgeschwindigkeit zwischen der Sieboberfläche und dem Abdeckmaterial beim Aufspritzen möglichst klein ist, um ein Zerspritzen der Abdeckmaterialtropfen beim Auftreffen auf die Siebobefläche zu verhindern.

Nach einer anderen vorteilhaften Weiterbildung der Erfindung wird das Material der Abdeckschicht unter einer Richtung aus der Düse ausgespritzt, die wenigstens annähernd parallel zur Erdanziehungskraft verläuft.

Kommen elektrostatische Düsen zum Einsatz, so wird ein teilweise elektrostatisch aufgeladener Tropfennebel erzeugt, wobei die elektrisch aufgeladenen Tropfen aus ihrer Flugbahn abgelenkt und von den nichtgeladenen Tropfen auf diese Weise separiert werden. Die Tropfen unterliegen hierbei den Einflüssen der Schwerkraft und des Luftwiderstandes und beschreiben daher parabolische Bahnkurven während ihrer Bewegung durch die Düse. Wenn die Anfangsgeschwindigkeit des Flüssigkeitsstrahles, aus welchem die Tropfen entstehen, immer auf einen konstanten und gleichen Wert gehalten werden kann, dann ist eine parabolische Flugbahn nicht nachteilig. Muß aber mit Rücksicht z. B. auf rheologische Parameter der Abdeckflüssigkeit oder die einwandfreie Bedeckung des Siebes eine andere Anfangsgeschwindigkeit vorgegeben werden, so resultiert hieraus auch eine andere Bahnparabel und die Selektion der unterschiedlich geladenen Tropfen wird schwieriger. Diese Verhältnisse können einheitlicher gestaltet werden, wenn die Bahnrichtung der Tropfen senkrecht gewählt wird, also die Düsenachse vertikal steht und die Düsen z. B. von oben nach unten die Abdeckflüssigkeit auf das Sieb aufbringen. Auf diese Weise wird erreicht, daß die Bahn der Tropfen zunächst unbeeinflußt von der Schwerkraft bleibt und die Tropfen daher genau durch das Zentrum einer vor dem Ausspritzkanal liegenden Ringelektrode zur elektrostatischen Aufladung hindurchlaufen können, bevor sie schließlich durch eine nachfolgende Ablenkelektrode abgelenkt werden. Im Gegensatz dazu wird bei horizontalen Düsen die Tropfenbahn schon unmittelbar hinter dem Ausspritzkanal durch Schwerkraft beeinflußt, so daß es schwieriger ist, das Zentrum der Ringelektrode zu treffen.

Erfindungsgemäß können mehrere Düsen vorgesehen sein, um ein und dieselbe Stelle der Sieboberfläche mit Abdeckmaterial zu bespritzen. Die jeweilige Stelle kann dabei durch alle Düsen zeitgleich oder zeitversetzt bespritzt werden.

Bei zeitversetztem Betrieb läßt sich somit in einfacher Weise eine dickere Abdeckschicht erzeugen, da ein und dieselbe Stelle auf der Sieboberfläche mehrmals beschichtet wird, entsprechend der Anzahl der Düsen. Dagegen können bei zeltgleichem Betrieb mehrere Flüssigkeiten zur Bildung der Abdeckschicht gleichzeitig an der genannten Stelle auf die Sieboberfläche aufgebracht werden, die dann miteinander reagieren können, um die Abdeckschicht zu erzeugen.

Im zuletzt genannten Fall kann es sich z. B. um Epoxidharzkomponenten handeln, die erst dann in einen Gel-Zustand überführt werden, nachdem sie miteinander vermischt worden sind und die Vernetzungsreaktion begonnen hat. Die einzelnen Epoxidharzkomponenten sind relativ dünnflüssig, so daß innerhalb der Düsen eine rasche Tropfenabscheidung erfolgt und damit die Düsen eine relativ kurze Strahllänge aufweisen können. Da diese Komponenten nach Auftreffen auf die Sieboberfläche jedoch in Folge der Vernetzungsreaktion in einen Gel-Zustand überführt werden, besteht keine Gefahr, daß sie von der Oberfläche wieder abgeschleudert werden. Vorteilhaft ist die Verwendung der mehreren Komponenten auch in der Hinsicht, daß dadurch eine bessere Kantenschärfe des Musters erhalten wird. Insbesondere bei langen Schablonen und damit langen Bearbeitungszelten treten häufig Fließbewegungen auf, die zu einer Verschlechterung der Kantenstruktur führen können, wenn die Abdeckschicht aus nur einem einkomponentigen Material hergestellt wird, das eine relativ lange Trocknungszeit aufweist. Dagegen kann die Verfestigungszeit bei Wahl mehrerer geeigneter Komponenten erheblich verkürzt werden, was zu einer verbesserten Konturenschärfe führt.

Die Abdeckschicht kann auch durch Aufspritzen einer zähviskosen Flüssigkeit gebildet werden, die beispielsweise eine wässrige Emulsion eines Kunstharzlacks ist oder eine wässrige Suspension von Pigmenten sein kann. Dabei hat es sich als vorteilhaft erwiesen, das Aufspritzen der Flüssigkeit unter Begleitung eines sie umgebenen, laminaren Gasstromes vorzunehmen, beispielsweise unter Verwendung eines Luft- oder Inertgasstromes, um den Trockenvorgang der ausgespritzten Flüssigkeit zu beschleunigen. Der Gasstrom verhindert darüber hinaus, daß sich kleine Sekundärtröpfchen Im Innern der Düsen anlagern und diese ansonsten verschmutzen würden. Die Geschwindigkeit des laminaren Gasstromes läßt sich ferner so wählen, daß sich einmal gebildete Flüssigkeitstropfen auf ihrem Weg zur Sieboberfläche nicht mehr einander nähern können, wodurch sich die Bildung größerer Tropfen vermeiden läßt. Ferner kann der laminare Gasstrom auch gegenüber der Umgebungstemperatur eine erhöhte Temperatur aufweisen, wodurch sich das Trocknen der ausgespritzten Flüssigkeit noch weiter beschleunigen läßt. Nicht zuletzt läßt sich das Sieb wenigstens auch im Auftreffpunkt der Flüssigkeit beheizen, beispielsweise durch einen Wärmestrahler, um möglichst schnell eine feste Abdeckschicht auf der Sieboberfläche zu erhalten. Es kann auch Warmluft axial ins Innere des Siebes eingeblasen werden. Auch eine Bestrahlung der auf das Sieb aufgespritzten Flüssigkeitstropfen mit Ultraviolett (UV)-Strahlung ist möglich, um die Vernetzungsreaktion früher beginnen zu lassen bzw. zu beschleunigen, was zu einer noch besseren Kantenschärfe des Musters führt (UV-Härtung). Die kurze Phase der Viskositätserniedrigung, wie sie bei der Erhitzung auftritt, wird daher bei der reinen UV-Härtung vermieden.

Eine Vorrichtung zur Durchführung des Verfahrens, mit einer an sich bekannten Bearbeitungsstation, die wenigstens eine Lagereinrichtung zur stirnseitigen Lagerung eines hohlzylinderförmigen Siebes, eine Antriebseinrichtung zur Drehung des Siebes um seine Zylinderachse, einen parallel zur Zylinderachse bewegbaren Bearbeitungstisch und eine Steuereinrichtung zur Steuerung der Antriebseinrichtung, des Transports des Bearbeitungstisches sowie zur Steuerung einer auf dem Bearbeitungstisch angeordneten Werkzeugstation aufweist, zeichnet sich erfindungsgemäß dadurch aus, daß die Werkzeugstation aus wenigstens einer zur Ausspritzung von Flüssigkeit geeigneten Düse besteht, die so ausgerichtet ist, daß sie die Flüssigkeit unter einer Richtung auf des Sieb aufspritzt, die gegenüber der Normalen der Sieboberfläche im Auftreffpunkt geneigt ist.

Diese Düse empfängt elektrische Ausspritzsignale von der Steuereinrichtung, und zwar in Übereinstimmung mit einem vorgegebenen Muster sowie in Abhängigkeit der Drehstellung des Siebzylinders und der Position des Bearbeitungstisches. Das Muster bzw. Druckmuster kann dabei in elektronischer Form in einem Elektronikspeicher der Steuereinrichtung vorgespeichert sein. Dabei ist jedem gespeicherten Musterpunkt ein Wertepaar zugeordnet, das die Drehstellung des Siebzylinders (Winkelstellung) und die Axialposition des Bearbeitungstisches enthält. Sobald dieses Wertepaar durch Sensoren zur Steuereinrichtung geliefert wird, wird der zugeordnete Wert des Druckmusters aus dem genannten Elektronikspeicher ausgelesen und zur Bildung eines Ausspritzsignals herangezogen, das zur Düse übertragen wird.

Befinden sich mehrere Düsen in Zylinderlängsrichtung nebeneinanderliegend auf dem Bearbeitungstisch, und Beaufschlagen diese Düsen unterschiedliche Bereiche des Siebzylinders, so gibt die Steuereinrichtung die elektrischen Ausspritzsignale zur jeweiligen in Transportrichtung des Bearbeitungstisches weiter hinten liegenden Düse zeitverzögernd aus, derart, daß ein und dieselbe Stelle auf der Sieboberfläche durch die jeweiligen Düsen nacheinander bespritzt wird.

Für den Fall, daß alle Düsen denselben Bereich auf der Oberfläche des Siebzylinders beaufschlagen, also entsprechend zueinander geneigt sind, werden die elektrischen Ausspritzsignale zu allen Düsen gleichzeitig übertragen.

Die Erfindung wird nachfolgend unter Bezugnahme auf die Zeichnung näher beschrieben. Es zeigen:
**Figur 1** eine Vorrichtung zum Beschichten eines feinmaschigen Rundsiebes mit einer Abdeckschicht nach einem ersten Ausführungsbeispiel der Erfindung,
**Figur 2** eine Vorrichtung zum Beschichten eines feinmaschigen Rundsiebes mit einer Abdeckschicht nach einem zweiten Ausführungsbeispiel der Erfindung,
**Figur 3** Aufbau und Anordnung einer ersten Düse zum Beschichten des Rundsiebes mit Abdeckmaterial,
**Figur 4** den Gesamtaufbau der ersten Düse,
**Figur 5** Aufbau und Anordnung einer zweiten Düse zum Beschichten des Rundsiebes mit Abdeckmaterial, und
**Figuren 6 - 8** den Gesamtaufbau der zweiten Düse.

Nachfolgend werden verschiedene Ausführungsbeispiele der Erfindung im einzelnen unter Bezugnahme auf die Zeichnung näher beschrieben.

Ein erstes Ausführungsbeispiel einer erfindungsgemäßen Vorrichtung zeigt die Figur 1. Mit dem Bezugszeichen 1 ist ein rotierendes Sieb in Zylinderform bezeichnet, auf welches durch eine oder mehrere Düsen 2 Farbe oder Lack als Abdeckflüssigkeit aufgebracht wird. Hierbei wird ein aus den Düsen 2 ausgespritzter Strahl 3 der Abdeckflüssigkeit mittels eines Rechners 4 so gesteuert, daß die Abdeckflüssigkeit nur anjenen Stellen auf das Sieb 1 aufgebracht wird, an welchem das Sieb 1 musterbedingt abgedeckt werden muß und jene Stellen des Siebes 1 unbedeckt bleiben, an welchen dieses durchlässig bleiben soll. Das Sieb 1 wird zu diesem Zweck zwischen zwei synchron angetriebenen Endköpfen 5 aufgenommen und in drehende Bewegung (Drehrichtung D) versetzt. Um verschiedene Schablonenlängen bzw. Sieblängen zwischen den Endköpfen 5 aufnehmen zu können, ist beispielsweise der rechte Endkopf 5 in Richtung der Zylinderachse des Rundsiebes 1 verschiebbar. Das Sieb 1 wird zwischen den rechten und den linken Endkopf 5 gelegt und der rechte Endkopf 5 an das Sieb 1 herangefahren. Das üblicherweise sehr dünn und leicht gestaltete Sieb 1 kann unter Umständen schon durch die axial wirkende Spannkraft und die Reibung zwischen Sieb 1 und dem linken angetriebenen Endkopf 5 in Drehung versetzt werden. Auch reicht die Steifigkeit des Siebes 1 immer aus, um auch dem rechten Endkopf 5 über die wirkenden Reibkräfte die Drehbewegung mitzuteilen, wenn nur die Drehzahl des Siebes 1 so langsam erhöht wird, daß das erforderliche Beschleunigungsmoment die Übertragungsfähigkeit des Rundsiebes 1 nicht überfordert. Beide Endköpfe 5 sind an Lagerböcken 6 drehbar montiert, wobei die Lagerböcke 6 auf einem Maschinenbett 7 angeordnet sind. Zur Führung des rechten Lagerbockes 6 in Figur 1 sind Führungsstangen 8 vorhanden, die z. B. auf dem Maschinenbett 7 befestigt sein können.

Der linke Endkopf 5 wird durch einen Motor 9 und einen Riemen 10 angetrieben. Dieser Riemen 10 umspannt ein Antriebsrad 11, das fest auf einer Achse 12 liegt, welche den linken Endkopf 5 trägt. Am anderen Ende der Achse 12 befindet sich ein inkrementaler Impulsgeber 13, der die Drehlage der Achse 12 bzw. des Siebes 1 bestimmt und entsprechende Signale S_{D} an den Rechner 4 abgibt. Gleichzeitig werden die Düsen 2, die auf einem Bearbeitungstisch 14 befestigt sind, in Richtung der Zylinderachse 1b des Siebes 1 langsam vorgeschoben, so daß ein dünner in Tropfen aufgelöster und aus Abdeckflüssigkeit bestehender Strahl, der aus den Düsen 2 austritt, entlang einer Schraubenlinie sehr geringer Steigung auf dem Sieb 1 auftrifft. Dem Bearbeitungstisch 14 wird seine Vorschubbewegung über eine Spindel 15 aufgeprägt, wobei diese Spindel 15 hierzu über einen Schrittmotor 16 angetrieben wird, der seine Schritt-Signale S_{T} ebenfalls vom Rechner 4 empfängt. Diese Schritt-Signale S_{T} werden durch eine Treiberstufe 17 in Leistungsimpulse P_{T} umgesetzt. Die Drehung der Motorachse des Schrittmotors 16 wird über einen Riemen 18 und eine Riemenscheibe 19 auf die Spindel 15 übertragen. Diese durchragt den Bearbeitungstisch 14, der seinerseits auf Führungsschienen 20 am Maschinenbett 7 geführt ist.

Die Düsen 2 müssen mit einer für den späteren Druckvorgang geeigneten Abdeckflüssigkeit versorgt werden. Hierzu sind sie mit kleinen Druckbehältern 21 über Versorgungsleitungen 22 verbunden. In den Druckbehältern 21 steht die Abdeckflüssigkeit unter einem geringen Überdruck von etwa 1 bis 5 bar. Zweckmäßigerweise wird man für jede Düse 2 einen getrennten Druckbehälter 21 vorsehen, da Unterschiede in den Leitungswiderständen und die Notwendigkeit, die Auftragsmenge je Düse 2 getrennt einregeln zu können, unterschiedliche Ausgangsdrucke der Abdeckflüssigkeit bedingen. Es fällt bei jeder Düse 2 auch eine nicht unbeträchtliche Menge unverbrauchter Abdeckflüssigkeit an, die kontinuierlich abgesaugt und zurückbefördert werden muß. Hierzu sind Unterdrucktanks 23 vorgesehen, in welche über Rückleitungen 24 die unverbrauchte Abdeckflüssigkeit durch den in diesen Tanks herrschenden Unterdruck zurückbefördert wird. Die rezirkulierte Abdeckflüssigkeit, welche auf Grund des durchlaufenen Prozesses Verdünnungsmittel verloren hat, kann nach einer Aufbereitung wiederum dem Auftragsprozeß als Abdeckflüssigkeit zugeführt werden. Um eine entsprechende Dicke der Abdeckschicht 1a auf dem Sieb 1 zu erzielen, sind die Düsen 2 mehrfach angeordnet, im vorliegenden Fall zweifach. Sie sind in Richtung der Zylinderachse 1b bzw. Schablonenachse voneinander beabstandet, um der Abdeckflüssigkeit vor dem zweiten Auftrag Zeit zu einem zumindest leichten Trocknen zu geben. Diese Trocknung kann durch Aufblasen von Warmluft unterstützt werden, oder durch Erzeugung entsprechender Wärmestrahlung. Hierzu kann auf dem Bearbeitungstisch 14 eine entsprechend ausgebildete Heizeinrichtung H montiert sein. Die Aushärtung der Flüssigkeit kann auch allein oder zusätzlich durch UV-Bestrahlung erfolgen, wie bereits erwähnt, so daß sich für diesen Fall auch eine UV-Lichtquelle (z. B. eine Quecksilberdampflampe) auf dem Bearbeitungstisch 14 befindet.

Im Prinzip kann man die Düsen 2 auch in Umfangsrichtung des Zylinders 1 bzw. Siebes versetzen, jedoch führt dies zu einer erschwerten Handhabung des Beschichtungsvorganges, wenn aufeinanderfolgende Rundsiebe 1 unterschiedlichen Durchmessers beschichtet werden sollen.

Die Düsen 2 sind vorzugsweise als Elektrostatikdüsen ausgebildet, denen jeweils ein Steuersignal S₁, S₂ vom Rechner 4 zugeführt wird, um bei Empfang eines Steuersignals die Abdeckflüssigkeit auszuspritzen.

Die Figur 2 zeigt eine im Prinzip gleiche Vorrichtung wie in Figur 1, wobei gleiche Elemente mit den gleichen Bezugszeichen versehen sind. Abweichend von Figur 1 ist hier der Bearbeitungstisch 14 aber an einer hinteren Trägerwand 25 auf Führungsschienen 26 in Axialrichtung des Zylinders 1 verschiebbar gelagert. An dieser hinteren Führungswand 25 sind ebenfalls die Spindel 15 und der Schrittmotor 16 mit Spindelantrieb 18 und 19 befestigt. An der dem Sieb 1 zugwandten Vorderseite des Bearbeitungstisches 14 befindet sich eine Halteeinrichtung 27, die zum Festklemmen zweier Düsen 2 dient, welche nunmehr mit ihren Düsenachsen vertikal stehen, also senkrecht zur ebenen Oberfläche des Maschinenbettes 7. Die Düsenöffnungen 28 weisen dabei nach unten.

Auf diese Weise ist es möglich, die Tropfen des Abdeckmaterials zunächst parallel zur und in Gravitationsrichtung auszuspritzen, bevor sie auf die Oberfläche des Siebes 1 auftreffen.

Bei dem Verfahren nach der Erfindung wird die Abdeckflüssigkeit In feinsten Tropfen aufgebracht werden, um ein hinreichend hohes Auflösungsvermögen bei der Erzeugung des Druckmusters auf der Oberfläche des Siebes 1 zu erzielen. Dabei kann die Flüssigkeit eine hohe Viskosität aufweisen, um einen ausreichenden Anteil von Festsubstanz bei relativ kleiner Tropfengröße mitführen zu können. Es können aber auch mehrere Flüssigkeitskomponenten getrennt durch verschiedene Düsen aufgespritzt werden, die in einem Punkt auf der Oberfläche des Siebes 1 vereinigt werden. Es kann sich hier um unterschiedliche Epoxydharzkomponenten handeln, die erst dann in einen Gel-Zustand überführt werden, wenn nach ihrem Zusammentreffen eine Vernetzungsreaktion angesprungen ist. Sinnvoll ist das Verfahren darüber hinaus auch nur, wenn eine sehr hohe Tropfenfrequenz erreicht werden kann.

Dies alles ist möglich durch den Einsatz sogenannter elektrostatisch wirkender Düsen, bei welchen ein Flüssigkeitsstrahl durch eine sehr hochfrequente Schwingung, beispielsweise einer Rohrwand, regelmäßig in Tropfen zerfallen gelassen wird und bei welchen die Tropfen anschließend elektrisch geladen werden und in einem Elektrostatikfeld je nach Ladungszustand abgelenkt oder nicht abgelenkt werden. Herkömmliche Düsen dieser Art sind jedoch nicht geeignet, die für das Beschichten von Sieben erforderlichen hochviskosen Abdeckflüssigkeiten zu verarbeiten. Während bei niederviskosen Flüssigkeiten bereits geringe Anfangsstörungen genügen, um den Flüssigkeitsstrahl durch die Wirkung der Oberflächenspannung der Flüssigkeit unmittelbar hinter dem Düsenaustritt rasch In Einzeltropfen zerfallen zu lassen, würden bei den für die Schablonenabdeckung notwendigen hohen Viskositäten Strahllängen von 0,5 - 1,0 m entstehen, bevor der erste Tropfen durch Strahleinschnürung entsteht. An der Stelle der ersten Tropfenbildung muß eine ringförmige Ladeelektrode mit sehr kleinem Durchmesser angeordnet werden. Auf Grund der unvermeidlichen Luftwirbel ist bei solchen Abständen weder der Ort der ersten Tropfenbildung genau festlegbar noch der Verlauf des Strahles, so daß durch eine so kleine ringförmige Ladeelektrode nicht mehr hindurchgetroffen werden kann. Bei der Erfindung kommen daher Elektrostatikdüsen mit geänderter Bauweise zum Einsatz.

Die Figur 3 zeigt den Aufbau einer derartigen Elektrostatikdüse 2.

In einer kleinen Druckkammer 29 steht die Abdeckflüssigkeit, die aus den in Figur 1 gezeigten Druckbehältern 21 herangeführt wird, unter Überdruck. Von dort tritt sie kontinuierlich durch eine Bohrung 30 aus. In der Bohrung 30 sorgt eine dünne Nadel 31, die durch Ultraschall zu hochfrequenter Schwingung in Nadellängsrichtung angeregt wird, für regelmäßige Störungen in jenem ringförmigen Strömungskanal, der durch die Nadel 31 und die Bohrung 30 gebildet wird. Außerdem verhindert die Schwingungsbewegung der Nadel 31 auch ein Verstopfen der Bohrung 30 z. B. durch kleine Partikel. Bei jeder Schwingungsbewegung der Nadel 31 in Richtung des Austritts, zu welchem die Abdeckflüssigkeit auf Grund des Druckgefälles strömt, wird die Abdeckflüssigkeit zufolge ihrer Zähigkeit mit der Nadelwand mitgenommen und so zusätzlich beschleunigt und bei jeder entgegengesetzt gerichteten Schwingungsbewegung wird sie auf die gleiche Weise verzögert. Auch die Bewegung der Stirnfläche 32 der Nadel 31 erbringt einen in der Wirkung gleichgerichteten Effekt. Diese Stirnflächenbewegung der Nadel 31 ist bei den hier vorliegenden zähen Flüssigkeiten von besonderem Vorteil, da bei entsprechend hohen Beschleunigungswerten der Stirnfläche 32 die Festkörper abgeschleudert werden, was zu einer besonders starken Unterstützung des Einschnürvorgangs führt. Man hat es durch Dimensionierung des Durchmessers der Nadel 31 und der Bohrung 30 in der Hand, die Beschleunigungs- bzw. die Verzögerungseffekte ausreichend groß zu gestalten. Je größer der Durchmesser der Nadel 31 und je kleiner der Durchmesser der Bohrung 30 sind, desto stärker sind die Beschleunigungs- und damit die Störungseffekte. Aus den so herbeigeführten starken Störungen ergeben sich ausgeprägte, der Schwingungsfrequenz entsprechende regelmäßige Einschnürungen des die Bohrung 30 verlassenden Flüssigkeitsstrahls, die außerhalb der Bohrung 30 zufolge der Oberflächenspannung der Flüssigkeit weiter fortgebildet werden und so zu einer raschen Tropfenbildung führen. Damit die entstandenen Tropfen elektrostatisch aufgeladen werden können, ist eine Ringelektrode 33 vorgesehen, die im Durchmesser kleingehalten wird, weil dann schon bei niedrigen Spannungen eine ausreichende Aufladung der Tropfen erreicht werden kann. Es wird angestrebt, mit einer Spannung von 100 - 200 V arbeiten zu können. Diese Spannung muß im Augenblick des Tropfenabrisses an der Ringelektrode 33 anliegen. Spannungen dieser Größe lassen sich noch bequem mit hohen Frequenzen durch Transistoren schalten. Zum Zeitpunkt des Abrisses des Tropfens vom noch zusammenhängenden Strahl muß dieser auf einem 0 - Spannungspotential gegenüber der Ringelektrode 33 gehalten werden, damit auf dem abreißenden Tropfen eine negative Ladung verbleibt, und außerdem muß der Abriß im Bereich der Ringelektrode 33 erfolgen. Für die elektrische Verbindung mit der Druckkammer 29, die dauernd auf Erdpotential (= 0 V) gehalten wird, muß die innere Leitfähigkeit der Abdeckflüssigkeit sorgen. Daher ist es äußerst zweckmäßig, für die Abdeckflüssigkeit eine wässrige Emulsion von Kunstharzlacken oder eine wässrige Suspension von Pigmenten zu wählen. Die Ringelektrode 33 wird im Durchmesser kleingehalten, wodurch hohe Feldstärken bereits bei niedrigeren Schaltspannungen erreicht werden. Damit der aus der Bohrung 30 austretende Flüssigkeitsstrahl das Zentrum der Ringelektrode 33 mit möglichst großer Sicherheit trifft, wird diese Ringelektrode 33 so nahe wie möglich an den Austritt der Bohrung 30 herangeführt. Der Strahl muß an dieser Stelle gerade beginnen, in Tropfen zu zerfallen. Die Treffsicherheit des Ringelektrodenzentrums wird durch eine vertikale Strahlführung, wie bereits im Zusammenhang mit der Figur 2 erwähnt, wesentlich vergrößert, wobei für den notwendigen raschen Strahlzerfall entsprechend stark ausgeprägte Anfangseinschnürungen des aus der Bohrung 30 austretenden Flüssigkeitsstrahles sorgen, die durch eine entsprechend starke Schwingung der Nadel 31 erzwungen werden.

Die aufgeladenen Flüssigkeitstropfen, die hier das Bezugszeichen 34 tragen, werden anschließend durch die Wirkung eines über eine Elektrode 35 aufgebrachten Gleichspannungsfeldes auf einer gekrümmten Bahnlinie 36 in einen Fänger 37 geleitet. Von dort gelangen sie über die in Figur 1 erwähnten Rückleitungen 24 in die ebenfalls dort gezeigten Unterdrucktanks 23. Die nichtgeladenen Flüssigkeitstropfen 38 werden durch dieses Gleichspannungsfeld nicht abgelenkt und entsprechend setzen diese ihren Weg nahezu geradlinig entlang der Bahnlinie 39 fort, um schließlich auf das Sieb 1 zu treffen. Das Sieb 1 weist hier eine zur Bahn 39 der auf dieses auftreffenden, ungeladenen Tropfen 38 senkrechte Lage auf. Es kann aber durchaus zweckmäßig sein, dieses Sieb 1 gegenüber einer solchen Lage zu neigen, was im Zusammenhang mit der nächsten Figur 4 gezeigt wird. Die Abdeckflüssigkeit muß in ausreichendem Maße Feststoffe transportieren, um nach Eintrocknen auf dem Sieb 1 einen gut abdeckenden Film zu bilden, wodurch eine hohe Viskosität bedingt wird. Die hohe Zähigkeit hilft aber, daß nach der Aufbringung der Abdeckflüssigkeit auf das Sieb 1 diese trotz der wirkenden Fliehkraft am Auftreffort verbleibt und auch nicht auf Grund der hohen Auftreffgeschwindigkeit durch die Siebperforation hindurchschießt oder während des Auftreffens auf dem Sieb 1 in noch kleinere Tröpfchen zerspritzt.

Damit die Ringelektrode 33 auch während langer Betriebszeiten sauber bleibt, wird eine kombinierte Flüssigkeits- und Luft- oder Inertgaszufuhr In den Bereich der Ringelektrode 33 durchgeführt. Knapp vor Beginn des Spritzbetriebs wird durch Bohrungen 40 zunächst Flüssigkeit eingeleitet, um die Ringelektrode 33 zu reinigen. Anschließend wird diese durch die gleichen Bohrungen 40 trocken geblasen, etwa durch trockene, erwärmte Luft oder ein Inertgas. Die gleiche Ausgestaltung der Düse wird zusätzlich genutzt, um ein Eintrocknen der dünnen Bohrung 30 während längerer Arbeitspausen zu verhindern. In diesem Fall wird durch die Bohrungen 40 der anschließende Luftraum 41 vor der Bohrung 30 und innerhalb der Ringelektrode 33 mit Spülflüssigkeit gefüllt. Diese Spülflüssigkeit wird unter einem sehr geringen Überdruck gehalten (etwa 10 bis 20 mm Wassersäule), wodurch sich noch Innerhalb des Düsenkanals 42 ein Flüssigkeltsmeniskus 43 ausbildet, der über längere Zeit bestehen kann, und der ein Austreten von Flüssigkeit aus dem Düsenkanal 42 verhindert. Diese Befüllung schützt die dünne Bohrung 30 vor dem Eintrocknen. Um der Flüssigkeit einen möglichst guten Zutritt zu der Bohrung 30 zu ermöglichen, kann eine kegelförmige Ansenkung 44 vorgesehen ein. Durch sie öffnet sich die Bohrung 30 in den Düsenkanal 42 in Richtung der Ringelektrode 33. Es kann aber auch zweckmäßig sein, die Spülflüssigkeit nicht in Kontakt mit der Abdeckflüssigkeit innerhalb der Bohrung 30 treten zu lassen, um letztere nicht zu verdünnen. In diesem Fall entfällt die konische Ansenkung 44, und es findet sich an dieser Stelle nur ein entsprechend klein gehaltener zylindrischer Bohransatz. Die Spülflüssigkeit wird dann auch in dieser Bohrung einen Meniskus bilden, ähnlich dem Meniskus 43, Einen ebensolchen bildet die Abdeckflüssigkeit am Ausgang der Bohrung 30. Zwischen beiden Menisken befindet sich dann ein kleiner Luftraum, der dank seines kleinen Volumens rasch mit dampfförmigen Molekülen der leicht abdampfbaren Komponenten des Abdecklackes und der Spülflüssigkeit gesättigt wird. Eine weitere Abdunstung dieser Komponenten aus dem Abdecklack ist dann nicht mehr möglich, so daß ein Eintrocknen verhindert wird, ohne die Gefahr, daß die Abdeckflüssigkeit durch Spülflüssigkeit vedünnt wird.

Die Düse 2 wird auch während der Ausbringung von Abdeckflüssigkeit auf das Sieb 1 von Luft durchströmt. Dadurch hält die aus den Bohrungen 40 austretende Trockenluft kleine Sekundärtröpfchen von der Ringelektrode 33 ab und diese somit sauber. Solche Sekundärtröpfchen entstehen gleichzeitig mit den Haupttropfen bei dem Zerfall des aus der Bohrung 30 austretenden Flüssigkeitsstrahls. Wegen der Kleinheit und der geringen Masse dieser Sekundärtröpfchen können diese durch den Abschnürungsvorgang der Haupttropfen an die Ringelektrode 33 geschleudert werden. Würden sich dort Tropfenansätze bilden, dann könnte mit der Zeit die einwandfreie Funktion der Elektrode in Frage gestellt werden. Ein weiterer Effekt ergibt sich bei der Durchströmung des diffusorartigen Kanals 42. Hier sollte die Fluggeschwindigkeit der Tropfen zwar etwas aber nicht zu stark verzögert werden, da sich diese erst nach dem Auftreffen auf dem Sieb 1 berühren dürfen. Eine Berührung der Flüssigkeitstropfen noch innerhalb des Düsenkanals 42 würde zur sofortigen Bildung von großen Tropfen führen, die wiederum wegen des spezifisch geringeren Luftwiderstandes weitere Normal-Tropfen einfangen und in Summe führen diese Vorgfänge zu einer Verfälschung des elektrisch aufgeprägten Musterbildes. Diese Erscheinung kann dann verhindert werden, wenn die Tropfen auf ihrer Flugbahn innerhalb des Düsenkanals 42 von einer laminaren Luftströmung eingehüllt werden, die eine hierzu geeignete Strömungsgeschwindigkeit aufweist. Durch eine solche Luftströmung kann auch eine Vortrocknung der Einzeltropfen erreicht werden. Dies bringt Vorteile, wenn der Tropfen am Sieb 1 aufschlägt. Durch eine Vortrocknung läßt sich die Tropfenviskosität erhöhen und außerdem die Größe der Tropfen verringern. Dadurch wird ein Zerplatzen des Tropfens in viele kleine Einzeltropfen beim Auftreffen auf das Sieb 1 und die Ausbildung einer entsprechend unscharfen Lackkontur vermieden. Für eine ausreichende Vortrocknung ist allerdings eine verhältnismäßig große Länge des Düsenkanals 42 erforderlich, was insbesondere bei parallel zum Gravitationsfeld verlaufender Achse des Düsenkanals 30 möglich ist, also bei vertikaler Düsenachse.

Die Figur 4 zeigt den Gesamtaufbau der Düse nach Figur 3. Es gelten dabei die gleichen Bezugszeichen wie in Figur 3. Die Auftreffrichtung der Tropfen 38 auf das Sieb 1 ist hier nicht mehr senkrecht, sondern liegt unter einem Winkel 45. Dies hilft, die Tropfen an einem Hindurchtreten durch das Sieb 1 zu hindern, weil sich dann vor jedem Tropfen in der Richtung seiner Flugbahn stets eine Materialwand befindet. Darüber hinaus ergibt sich eine verminderte Relativgeschwindigkeit zwischen Tropfen und Sieb, wodurch ebenfalls die Gefahr des Zerplatzens der Tropfen verringert wird. Die Nadel 31 ist in einem Nadelhalter 46 gefaßt, der als Stufenhorn ausgebildet ist, d. h. der Durchmesser des Nadelhalters 46 nimmt zur Spitze der Nadel 31 hin ab. Dies verstärkt die in den Nadelhalter 46 eingeleitete Amplitude der hochfrequenten mechanischen Schwingung, so daß die Nadel 31 im Bereich der Bohrung 30 mit maximaler Amplitude schwingt. Der Nadelhalter 46 ist fest in einer Membran 47 gefaßt und diese wird durch ein Piezoelement 48 zu der hochfrequenten Schwingung angeregt. Ein Druckstück 49 leitet diese Schwingung an die Membran 47 weiter, wodurch die in der Druckkammer 29 befindliche Flüssigkeit auch durch die Membran 47 selbst druckbeaufschlagt wird. Um dies zu gewährleisten, müssen die Zuleitungen zur Druckkammer 29 entsprechend dünn ausgelegt sein. Bei entsprechender Ausbildung des Druckstückes 49 kann bereits hier eine Vorverstärkung der Schwingungsamplitude auf mechanischem Weg erreicht werden. Das Piezoelement 48 wird durch nicht mehr dargestellte Versorgungsleitungen mit einer der Eigenfrequenz der Düsenanordnung entsprechenden hochfrequenten Sinus- oder Rechteckspannung angeregt. Da das Piezoelement 48 sandwichartig aus sehr vielen dünnen Schichten zusammengesetzt ist, genügen bereits geringe elektrische Spannungen, um heftige Kontraktionen bzw. Elongationen insbesondere im Bereich der Eigenfrequenz der Gesamtanordnung zu erzeugen. Das Piezoelement 48 wird statisch in seiner Längsrichtung durch eine Druckschraube 50 vorgespannt, und eine Kontramutter 51 sichert diese Schraubeneinstellung. Ein Gehäuse 52 schließt statisch und dynamisch den Kraftfluß aller Einzelbauteile. Die Bohrung 30 der Düse 2 ist in einem Saphirplättchen 53 ausgeführt, welches von einer Schraube 54 in eine Halterung 55 gepreßt und auf diese Weise dort fixiert wird. Durch die Wahl des Bohrungsmaterials Saphir wird die durch die Nadelschwingung bedingte Gefahr des Verreibens oder Verschweißens der Nadel 31, die aus einem metallischen Material besteht, mit der Bohrungswandung weitgehend gemindert.

Es sei noch darauf hingewiesen, daß die Ringelektrode 33 mit einer Zuleitung 56 verbunden ist, um erstere mit einem elektrischen Potential über die Zuleitung 56 versorgen zu können.

Eine weitere Ausführungsform einer elektrostatischen Düse zur Durchführung des erfindungsgemäßen Verfahrens ist in Figur 5 gezeigt. Auch hier sind die gleichen Elemente wie in den Figuren 3 und 4 mit den gleichen Bezugszeichen versehen und werden nicht nochmals erläutert. Die Bohrung 30 ist bei diesem Ausführungsbeispiel so klein, beispielsweise im Enddurchmesser 17 µm, daß sie nicht mehr von der Nadel 31 in ihrer ganzen Länge durchsetzt werden kann. Die Nadel 31 reicht daher nur bis in die Nähe der engsten Bohrungsstelle. Die Wirkung der Nadel 31 ist aber ähnlich der Wirkung, die früher beschrieben wurde. Eine Schwingungsbewegung der Nadel 31 in Richtung zum Düsenaustritt steigert sowohl auf Grund der Wandschubkräfte als auch auf Grund der Verdrängungswirkung der Nadelstirnfläche 32 den Druck im Düseninnenraum 57. Die entsprechende Rücklaufbewegung der Nadel 31 bewirkt eine Druckminderung. Hierdurch werden wiederum starke Störungen dem austretenden Flüssigkeitsstrahl aufgeprägt und dieser zeigt eine starke Neigung zum geregelten und raschen Zerfall. Die Bildung der Einzeltropfen findet im Bereich der Ringelektrode 33 statt, die auch hier mit einer geeigneten Zuleitung zum Anlegen eines elektrostatischen Potentials versehen ist. Der Düseninnenraum 57, in welchem sich die Nadel 31 bewegt, wird durch einen Düsenkörper 58 erhalten, der aus Hartmetall oder Keramik hergestellt ist. Dieser Düsenkörper 58 ist in eine Bohrung 59 der Halterung 55 eingesetzt, wobei der Nadelhalter 46 noch teilweise in die Bohrung 59 hineinragen kann.

In den Figuren 6, 7 und 8 ist der Gesamtaufbau der Düse nach Fig. 5 dargestellt. Die Figur 6 zeigt den Schnitt durch einen Aufriß der Düse, die Figur 7 den Kreuzriß und die Figur 8 einen Querschnitt durch die Düse. Es sind wiederum gleiche Elemente wie in den Figuren 3 bis 5 mit den gleichen Bezugszeichen versehen und werden nicht nochmals beschrieben.

Ein Halter 60 preßt ein Mundstück 61, in welches die Ablenkelektrode 35 eingegossen ist, gegen den Düsengrundkörper 62. Der Düsenkanal 42 verläuft durch das Mundstück 61 hindurch und ist eingangsseitig mit der Ringelektrode 33 umgeben. Sie wird ebenfalls durch das Mundstück 61 getragen. Die schwingende Membran 47 befindet sich zwischen dem Gehäuse 52 und dem Düsengrundkörper 62. Dabei ist die schwingende Membran 47 zwischen Gehäuse 52 und Düsengrundkörper 62 eingespannt, wobei sie durch ein etwa 0,5 bis 1,0 mm dickes Stahlplättchen gebildet wird, welches wegen der besonderen Art der Einspannung nur in einem Umgebungsbereich der Nadel 31 Biegeschwingungen ausführen kann. Im darüberhinausragenden Bereich wird diese Membran 47 als Klemmelement für ein Mikrosieb 63 verwendet. Die relativ große Dicke der Membran bedingt Eigenfrequenzen, die zwischen 200 und 300 kHz liegen. Das Mikrosieb 63 ist zwischen der Membran 47 und dem Düsengrundkörper 62 eingespannt und verhindert, daß Partikel, die größer als 5 µm sind, und die unbeabsichtigt mit der Abdeckflüssigkeit mitgeführt werden, in das zur Düse führende Kanalsystem eintreten. Hier hilft die über das Mikrosieb 63 im Eintrittsbereich der Flüssigkeit geführte Membran 47 und die in diese eingeleitete Ultraschallschwingung eine Blockade des Mikrosiebs 63 durch sich verhakende Pigmente zu vermeiden. Um eine möglichst große Filterfläche des Mikrosiebes 63 auszunutzen, wird dieses von einem System sehr kleiner feingefräster Stützkanäle 64 gehalten. Die Abdeckflüssigkeit wird durch die Versorgungsleitung 22 der Düse 2 zugeleitet. Diese Versorgungsleitung 22 ist mittels einer Überwurfmutter 65 auf ein Klemmstück 66 dicht aufgesetzt.

Über eine Luft- Wasserversorgungsleitung 67 wird die für die Reinigung und die Trocknung der Düse 2 erforderliche Flüssigkeit bzw. die notwendige Luft der Düse 2 im Bedarfsfall zugeführt. Auch diese Leitung 67 wird mit einer Überwurfmutter 68 gegen ein Einschraubklemmstück 69 gepreßt. Die Leitung 67 führt zu einem Umschaltventil 70, welches hier symbolisch dargestellt ist und sich in einer größeren Entfernung von der Düse 2 befindet.

In Figur 8 ist zu erkennen, daß das Piezoelement 48 innerhalb des Gehäuses 52 durch zwei kurze Gewindestifte 71 in einer Symmetrielage relativ zum Gehäuse 52 gehalten wird.

Die in den Figuren 3 bis 8 beschriebenen Elektrostatikdüsen eignen sich in besonderer Weise dazu, das erfindungsgemäße Verfahren durchzuführen, da sich mit ihnen auch eine hochviskose bzw. zähe Abdeckflüssigkeit tropfenweise auf das Sieb aufspritzen läßt, ohne daß dazu die Baulänge der Düse und damit die Abmessungen der Vorrichtung zur Durchführung des Verfahrens extrem große Werte annehmen müssen. Die Abdeckflüssigkeit ist resistent gegen Abrasion und gegen chemische Einflüsse der Druckchemikalien.

## Patentansprüche

1. Verfahren zur Herstellung von Druckschablonen, bei dem eine Abdeckschicht auf ein feinmaschiges Sieb aufgebracht wird, **dadurch gekennzeichnet**, daß die Abdeckschicht (1a) unter Verwendung wenigstens einer Düse (2) sowie in Übereinstimmung mit einem gewünschten Druckmuster nur bereichsweise auf das Sieb (1) aufgespritzt wird.

2. Verfahren nach Anspruch 1, **dadurch gekennzeichnet**, daß das Sieb (1) zylinderförmig ausgebildet ist und das Aufspritzen der Abdeckschicht (1a) bei Drehung des Siebes (1) um seine Zylinderachse (1b) und unter Verschiebung der Düse (2) parallel zur Zylinderachse (1b) erfolgt.

3. Verfahren nach Anspruch 1 oder 2, **dadurch gekennzeichnet**, daß die Abdeckschicht (1a) unter einer Richtung auf das Sieb (1) aufgespritzt wird, die gegenüber der Normalen der Sieboberflache im Auftreffpunkt geneigt ist.

4. Verfahren nach einem der Ansprüche 1 bis 3, **dadurch gekennzeichnet**, daß das Material der Abdeckschicht (1a) unter einer Richtung aus der Düse (2) ausgespritzt wird, die wenigstens annähernd parallel in oder zur Erdanziehungskraft verläuft.

5. Verfahren nach einem der Ansprüche 1 bis 4, **dadurch gekennzeichnet**, daß mehrere Düsen (2, 2) vorgesehen sind, um ein und dieselbe Stelle der Sieboberfläche zu bespritzen.

6. Verfahren nach Anspruch 5, **dadurch gekennzeichnet**, daß die Düsen (2, 2) die Stelle zeitlich versetzt bespritzen.

7. Verfahren nach einem der Ansprüche 1 bis 6, **dadurch gekennzeichnet**, daß die Abdeckschicht (1a) durch Aufspritzen einer zähviskosen Flüssigkeit gebildet wird.

8. Verfahren nach Anspruch 7, **dadurch gekennzeichnet**, daß als zähviskose Flüssigkeit eine wässrige Emulsion eines Kunstharzlacks verwendet wird.

9. Verfahren nach Anspruch 7, **dadurch gekennzeichnet**, daß als zähviskose Flüssigkeit eine wässrige Suspension von Pigmenten verwendet wird.

10. Verfahren nach Anspruch 5, **dadurch gekennzeichnet**, daß die Abdeckschicht (1a) durch Aufspritzen unterschiedlicher Flüssigkeiten gebildet wird.

11. Verfahren nach einem der Ansprüche 1 bis 10, **dadurch gekennzeichnet**, daß als Düse (2) eine Elektrostatikdüse verwendet wird.

12. Verfahren nach einem der Ansprüche 7 bis 11, **dadurch gekennzeichnet**, daß das Aufspritzen der Flüssigkeit unter Begleitung eines sie umgehenden, laminaren Gasstroms erfolgt.

13. Verfahren nach Anspruch 12, **dadurch gekennzeichnet**, daß der Gasstrom ein Luft- oder Inertgasstrom ist.

14. Verfahren nach Anspruch 12 oder 13, **dadurch gekennzeichnet**, daß der laminare Gasstrom eine gegenüber der Umgebungstemperatur erhöhte Temperatur aufweist.

15. Verfahren nach einem der Ansprüche 7 bis 14, **dadurch gekennzeichnet**, daß das Sieb (1) wenigstens im Auftreffpunkt der Flüssigkeit beheizt und/oder mit UV-Strahlung bestrahlt wird.

16. Vorrichtung zur Herstellung von Druckschablonen, mit einer an sich bekannten Bearbeitungsstation, die wenigstens eine Lagereinrichtung (5, 6) zur stirnseitigen Lagerung eines hohlzylinderförmigen Siebes (1), eine Antriebseinrichtung (9, 10, 11) zur Drehung des Siebes (1) um seine Zylinderachse (1b), einen parallel zur Zylinderachse (1b) bewegbaren Bearbeitungstisch (14) und eine Steuereinrichtung (4) zur Steuerung der Antriebseinrichtung (9, 10, 11), des Transports des Bearbeitungstisches (14) sowie zur Steuerung einer auf dem Bearbeitungstisch (14) angeordneten Werkzeugstation aufweist, **dadurch gekennzeichnet**, daß die Werkzeugstation aus wenigstens einer zur Ausspritzung von Flüssigkeit geeigneten Düse (2) besteht, die so ausgerichtet ist, daß sie die Flüssigkeit unter einer Richtung auf des Sieb (1) aufspritzt, die gegenüber der Normalen der Sieb oberfläche im Auftreffpunkt geneigt ist.

17. Vorrichtung nach Anspruch 16, **dadurch gekennzeichnet**, daß die Werkzeugstation mehrere in Längsrichtung des hohlzylinderförmigen Siebes (1) nebeneinander angeordnete Düsen (2, 2) aufweist.

18. Vorrichtung nach Anspruch 16 oder 17, **dadurch gekennzeichnet**, daß jede Düse (2) mit einem Überdruckbehälter (21) für aufzuspritzende Flüssigkeit und mit einem Unterdruckbehälter (23) in Verbindung steht, in den von der Düse (2) ausgespritzte, unverbrauchte Flüssigkeit zurückgeführt wird.

19. Vorrichtung nach einem der Ansprüche 16 bis 18, **dadurch gekennzeichnet**, daß die Düsenlängsachse (39) im wesentlichen in Vertikalrichtung verläuft.

20. Vorrichtung nach einem der Ansprüche 16 bis 19, **dadurch gekennzeichnet**, daß die Düse (2) elektrische Ausspritzsignale (S₁, S₂) von der Steuereinrichtung (4) in Übereinstimmung mit einem vorgegebenen Muster sowie in Abhängigkeit der Drehstellung des Siebzylinders (1) und der Position des Bearbeitungstisches (14) empfängt.

21. Vorrichtung nach Anspruch 17 und 20, **dadurch gekennzeichnet**, daß die Düsen (2, 2) unterschiedliche Bereiche des Siebzylinders (1) beaufschlagen und die Steuereinrichtung (4) die elektrischen Ausspritzsignale (S₁, S₂) zur jeweiligen in Transportrichtung des Bearbeitungstisches (14) weiter hinten liegenden Düse (2) zeitverzögert ausgibt.

22. Vorrichtung nach Anspruch 17 und 20, **dadurch gekennzeichnet**, daß alle Düsen (2, 2) denselben Bereich des Siebzylinders (1) beaufschlagen und die Steuereinrichtung (4) die elektrischen Ausspritzsignale (S₁, S₂) zu allen Düsen gleichzeitig überträgt.

23. Vorrichtung nach einem der Ansprüche 16 bis 22, **dadurch gekennzeichnet**, daß sich in Drehrichtung des Siebzylinders (1) gesehen hinter dem jeweiligen Flüssigkeitsauftreffpunkt eine Heizeinrichtung (H) und/oder Bestrahlungseinrichtung zur Erhitzung und/oder UV-Bestrahlung der auf dem Siebzylinder (1) aufgespritzten Flüssigkeit befindet.

24. Vorrichtung nach Anspruch 23, **dadurch gekennzeichnet**, daß die Heizeinrichtung (H) und/oder die UV-Bestrahlungseinrichtung auf dem Bearbeitungstisch (14) montiert sind.

## Claims

1. Method of producing printing stencils in which a covering layer is applied to a fine-mesh screen, characterized in that the covering layer (1a) is sprayed onto the screen (1) only in some areas using at least one nozzle (2) and in accordance with a desired printing pattern.

2. Method according to Claim 1, characterized in that the screen (1) is of cylindrical design, and the spraying-on of the covering layer (1a) takes place while the screen (1) is rotating about its cylinder axis (1b) and displacing the nozzle (2) parallel to the cylinder axis (1b).

3. Method according to Claim 1 or 2, characterized in that the covering layer (1a) is sprayed onto the screen (1) in a direction which is inclined in the contact point relative to the perpendicular to the screen surface.

4. Method according to one of Claims 1 to 3, characterized in that the material of the covering layer (1a) is sprayed out of the nozzle (2) in a direction which runs at least approximately parallel in or to the force of gravity.

5. Method according to one of Claims 1 to 4, characterized in that a plurality of nozzles (2, 2) are provided, in order to spray one and the same place on the screen surface.

6. Method according to Claim 5, characterized in that the nozzles (2, 2) spray the place with a time delay.

7. Method according to one of Claims 1 to 6, characterized in that the covering layer (1a) is formed by spraying on a viscous liquid.

8. Method according to Claim 7, characterized in that an aqueous emulsion of a synthetic resin varnish is used as the viscous liquid.

9. Method according to Claim 7, characterized in that an aqueous suspension of pigments is used as the viscous liquid.

10. Method according to Claim 5, characterized in that the covering layer (1a) is formed by spraying on different liquids.

11. Method according to one of Claims 1 to 10, characterized in that an electrostatic nozzle is used as nozzle (2).

12. Method according to one of Claims 7 to 11, characterized in that the spraying-on of the liquid takes place accompanied by a laminar gas flow surrounding it.

13. Method according to Claim 12, characterized in that the gas flow is an air or inert-gas flow.

14. Method according to Claim 12 or 13, characterized in that the laminar gas flow has an elevated temperature relative to the ambient temperature.

15. Method according to one of Claims 7 to 14, characterized in that the screen (1) is heated and/or irradiated with UV radiation at least at the contact point of the liquid.

16. Apparatus for producing printing stencils, having a processing station which is known per se and has at least one bearing device (5, 6) for the end-face bearing of a hollow-cylindrical screen (1), a drive device (9, 10, 11) for rotating the screen (1) about its cylinder axis (1b), a processing table (14) which can be moved parallel to the cylinder axis (1b), and a control device (4) for controlling the drive device (9, 10, 11), the conveying of the processing table (14), and for controlling a tool station arranged on the processing table (14), characterized in that the tool station comprises at least one nozzle (2) which is suitable for spraying liquid and is aligned in such a way that it sprays the liquid onto the screen (1) in a direction which is inclined in the contact point relative to the perpendicular to the screen surface.

17. Apparatus according to Claim 16, characterized in that the tool station has a plurality of nozzles (2, 2) arranged adjacently in the longitudinal direction of the hollow-cylindrical screen (1).

18. Apparatus according to Claim 16 or 17, characterized in that each nozzle (2) is connected to an overpressure reservoir (21) for liquid to be sprayed on and to a negative-pressure reservoir (23) into which unused liquid sprayed out of the nozzle (2) is fed back.

19. Apparatus according to one of Claims 16 to 18, characterized in that the longitudinal axis (39) of the nozzle runs essentially in the vertical direction.

20. Apparatus according to one of Claims 16 to 19, characterized in that the nozzle (2) receives electrical spraying signals (S₁, S₂) from the control device (4) in accordance with a given pattern and as a function of the rotational position of the screen cylinder (1) and of the position of the processing table (14).

21. Apparatus according to Claim 17 and 20, characterized in that the nozzles (2, 2) act on different areas of the screen cylinder (1), and the control device (4) sends the electrical spraying signals (S₁, S₂) with a time delay to the respective nozzle (2) located further behind in the conveying direction of the processing table (14).

22. Apparatus according to Claim 17 and 20, characterized in that all the nozzles (2, 2) act on the same area of the screen cylinder (1), and the control device (4) transmits the electrical spraying signals (S₁, S₂) to all the nozzles simultaneously.

23. Apparatus according to one of Claims 16 to 22, characterized in that there is a heating device (H) and/or irradiation device for the heating and/or UV irradiation of the liquid sprayed onto the screen cylinder (1) behind the respective contact point of the liquid, seen in the direction of rotation of the screen cylinder (1).

24. Apparatus according to Claim 23, characterized in that the heating device (H) and/or the UV irradiation device are mounted on the processing table (14).

## Revendications

1. Procédé de fabrication d'écrans d'impression, dans lequel une couche de recouvrement est déposée sur une trame à mailles fines, caractérisé en ce que la couche de recouvrement (1a) est projetée uniquement sur certaines zones de la trame (1) en utilisant au moins une buse (2), ainsi qu'en respectant un modèle d'impression souhaité.

2. Procédé selon la revendication 1, caractérisé en ce que la trame (1) est conçue en forme de cylindre et la couche de recouvrement (1a) est projetée pendant la rotation de la trame (1) autour de l'axe du cylindre (1b) et par le déplacement de la buse (2) parallèlement à l'axe du cylindre (1b).

3. Procédé selon la revendication 1 ou 2, caractérisé en ce que la couche de recouvrement (1a) est projetée sur la trame (1) selon une trajectoire inclinée par rapport à la perpendiculaire de la surface de la trame au point d'impact.

4. Procédé selon l'une quelconque des revendications 1 à 3, caractérisé en ce que le matériau de la couche de recouvrement (1a) est projeté hors de la buse (2) selon une trajectoire qui est au moins approximativement parallèle à la force de gravité.

5. Procédé selon l'une quelconque des revendications 1 à 4, caractérisé en ce qu'il est prévu de monter une pluralité de buses (2, 2) pour couvrir une même zone de la surface de la trame.

6. Procédé selon la revendication 5, caractérisé en ce que les buses (2, 2) peuvent couvrir la zone avec un décalage de temps.

7. Procédé selon l'une quelconque des revendications 1 à 6, caractérisé en ce que la couche de recouvrement (1a) est formée par la projection d'un liquide visqueux.

8. Procédé selon la revendication 7, caractérisé en ce que le liquide visqueux utilisé est une émulsion aqueuse d'un vernis à base de résine synthétique.

9. Procéde selon la revendication 7, caractérisé en ce que le liquide visqueux utilisé est une suspension aqueuse de pigments.

10. Procédé selon la revendication 5, caractérisé en ce que la couche de recouvrement (1a) est formée par la projection de différents liquides.

11. Procédé selon l'une quelconque des revendications 1 à 10, caractérisé en ce que la buse (2) utilisée est une buse électrostatique.

12. Procédé selon l'une quelconque des revendications 7 à 11, caractérisé en ce que la projection du liquide est effectuée conjointement à un flux de gaz laminaire enveloppant le liquide.

13. Procédé selon la revendication 12, caractérisé en ce que le flux de gaz utilisé est un flux d'air ou de gaz inerte.

14. Procédé selon la revendication 12 ou 13, caractérisé en ce que la température du flux de gaz laminaire est supérieure à la température ambiante.

15. Procédé selon l'une quelconque des revendications 7 à 14, caractérisé en ce que la trame (1) est chauffée et/ou irradiée par des rayons ultraviolets, au moins au point d'impact du liquide.

16. Dispositif de fabrication d'écrans d'impression avec une station de traitement connue en soi, qui comprend au moins un dispositif de positionnement (5, 6) pour positionner une trame cylindrique creuse (1) sur la partie frontale, un dispositif d'entraînement (9, 10, 11) pour la rotation de la trame (1) autour de l'axe du cylindre (1b), un plateau de traitement (14) mobile parallèlement à l'axe du cylindre (1b) et une unité de commande (4) pour commander le dispositif d'entraînement (9, 10, 11), le déplacement du plateau de traitement (14), ainsi que pour commander un poste d'outillage monté sur le plateau de traitement (14), caractérisé en ce que le poste d'outillage comprend au moins une buse (2) destinée à la projection du liquide, qui est conçue de telle sorte que le liquide soit projeté sur la trame (1) selon une trajectoire inclinée par rapport à la verticale de la surface de la trame au point d'impact.

17. Dispositif selon la revendication 16, caractérisé en ce que le poste d'outillage comprend une pluralité de buses (2, 2) montées l'une à côté de l'autre dans le sens longitudinal de la trame cylindrique creuse (1).

18. Dispositif selon la revendication 16 ou 17, caractérisé en ce que chaque buse (2) est reliée à un récipient de surpression (21) pour le liquide à projeter et à un récipient de dépression (23), dans lequel est renvoyé le liquide non utilisé, projeté par la buse (2).

19. Dispositif selon l'une quelconque des revendications 16 à 18, caractérisé en ce que l'axe longitudinal des buses (39) est orienté sensiblement selon une direction verticale.

20. Dispositif selon l'une quelconque des revendications 16 à 19, caractérisé en ce que la buse (2) reçoit des signaux électriques de projection (S1, S2) émis par l'unité de commande (4), lesquels concordent avec un modèle déterminé et dépendent de la position de rotation de la trame cylindrique (1) et de la position du plateau de traitement (14).

21. Dispositif selon les revendications 17 et 20, caractérisé en ce que les buses (2, 2) aspergent différentes zones de la trame cylindrique (1) et l'unité de commande (4) émet les signaux électriques de projection (S1, S2) avec un décalage de temps à chaque buse (2) placée derrière la précédente dans le sens de déplacement du plateau de traitement (14).

22. Dispositif selon les revendications 17 et 20, caractérisé en ce que toutes les buses (2, 2) aspergent une même zone de la trame cylindrique (1) et l'unité de commande (4) émet les signaux électriques de projection (S1, S2) en même temps à toutes les buses.

23. Dispositif selon l'une quelconque des revendications 16 à 22, caractérisé en ce qu'un système de chauffage (H) et/ou un système de radiation thermique pour le chauffage et/ou une source de rayons ultraviolets pour l'irradiation du liquide projeté sur la trame cylindrique (1) sont montés derrière chaque point d'impact du liquide, considéré dans le sens de rotation de la trame cylindrique (1).

24. Dispositif selon la revendication 23, caractérisé en ce que le système de chauffage (H) et/ou la source de rayons ultraviolets sont montés sur le plateau de traitement (14).
